# EUROPÄISCHE PATENTSCHRIFT

(11) **EP 1 543 229 B1**
(45) Veröffentlichungstag und Bekanntmachung des Hinweises auf die Patenterteilung: **25.04.2012**
(21) Anmeldenummer: 03779789.1
(22) Anmeldetag: 17.09.2003
(51) Int. Cl.: F02D 41/02, F02D 41/14

(54) **ABGASREINIGUNGSANLAGE FÜR EINE BRENNKRAFTMASCHINE**
EXHAUST-GAS PURIFICATION INSTALLATION FOR AN INTERNAL COMBUSTION ENGINE
INSTALLATION D'EPURATION DES GAZ D'ECHAPPEMENT POUR MOTEUR A COMBUSTION INTERNE

(30) Priorität: 23.09.2002 DE 10244137
(43) Veröffentlichungstag der Anmeldung: 22.06.2005
(73) Patentinhaber: Bayerische Motoren Werke Aktiengesellschaft, 80809 München (DE)
(72) Erfinder: MÜLLER, Peter, 81673 München (DE); DETTERBECK, Stefan, 80807 München (DE); RAMATSCHI, Stephan, 85604 Pöring (DE); PREUSS, Florian, 80809 München (DE); KEENAN, Matthew, Hove BN3 5DF (GB)
(86) Internationale Anmeldenummer: PCT/EP2003/010332
(87) Internationale Veröffentlichungsnummer: WO 2004/029439

(56) Entgegenhaltungen:
- EP-A- 1 143 131
- DE-A- 10 127 669
- PATENT ABSTRACTS OF JAPAN vol. 2000, no. 11, 3. Januar 2001 (2001-01-03) & JP 2000 213340 A (NISSAN MOTOR CO LTD), 2. August 2000 (2000-08-02)

## Beschreibung

Die Erfindung betrifft ein Verfahren zur Regeneration des ersten und zweiten Katalysators einer Abgasreinigungsanlage gemäß der Merkmale im Oberbegriff des Patentanspruches 1.

Die Erfindung geht von der europäischen Offenlegungsschrift EP 1 143 131 A1 aus. Aus dieser ist eine Abgasreinigungsanlage für eine Brennkraftmaschine mit einer NOₓ- Adsorbtionseinrichtung bekannt. Die Abgasreinigungsanlage weist eine erste Abgasleitung mit einer ersten katalytischen Reinigungsvorrichtung und eine zweite Abgasleitung mit einer zweiten katalytischen Reinigungsvorrichtung auf, wobei die zwei Abgasleitungen stromab der ersten und der zweiten katalytischen Reinigungsvorrichtung in eine gemeinsame Abgasleitung münden. Jeder katalytischen Reinigungsvorrichtung ist in der jeweiligen Abgasleitung, bzw. in der gemeinsamen Abgasleitung stromauf jeweils mindestens ein Sensor zugeordnet.

Auch wenn die oben beschriebene Abgasreinigungsanlage keine prinzipiellen Nachteile aufweist, liegt der vorliegenden Erfindung die Aufgabe zugrunde, ein Verfahren aufzuzeigen, mit dem eine zylindergruppenselektive Regeneration von NOₓ-Adsorbern möglich ist, wobei gleichzeitig die Anzahl von benötigten Sensoren minimal ist.

Diese Aufgabe wird durch das Merkmal im kennzeichnenden Teil des Patentanspruchs 1 gelöst.

Durch den erfindungsgemäßen Aufbau der Abgasreinigungsanlage ist eine zylindergruppenselektive Regeneration von NOₓ-Adsorbern möglich. Ferner ist die benötigte Anzahl von für eine Regeneration der NOₓ-Adsorber benötigten Sensoren minimal Außerdem führt die motornahe Anordnung der NOₓ-Adsorber in vorteilhafter Weise zu einem schnelleren Anspringen und somit zu einer frühen Schadstoffspeicherung nach einem Kaltstart der Brennkraftmaschine.

Da NOₓ-Adsorber nicht sämtliche Schadstoffe aus dem Abgas entfernen, ist es sinnvoll gemäß Patentanspruch 3, zumindest noch eine weitere katalytische Reinigungsvorrichtung in die Abgasreinigungsanlage zu integrieren. Hierbei kann es sich beispielsweise um einen 3-Wege-Katalysator handeln.

Im Folgenden ist ein bevorzugtes Ausführungsbeispiel einer erfindungsgemäßen Abgasreinigungsanlage in einer einzigen Figur näher erläutert.
- Fig. 1: zeigt eine schematisch dargestellte Abgasreinigungsanlage 1 an einer schematisch dargestellten Brennkraftmaschine 2.

An eine Brennkraftmaschine 2 ist eine Sauganlage 10, bestehend aus einer ersten Saugrohrgruppe 10' und einer zweiten Saugrohrgruppe 10", befestigt. Für jede Saugrohrgruppe 10', 10" ist stellvertretend nur ein Saugrohr dargestellt. Die erste Saugrohrgruppe 10' mündet in eine erste Brennraumgruppe 5, die zweite Saugrohrgruppe 10" mündet in eine zweite Brennraumgruppe 5'. Analog ist jede Brennraumgruppe durch nur einen Brennraum dargestellt. Die erste Brennraumgruppe 5 ist gasführend mit einer ersten Abgasleitung 3 und die zweite Brennraumgruppe 5' ist abgasführend mit einer zweiten Abgasleitung 3' verbunden. In die erste Abgasleitung 3 ist eine erste katalytische Reinigungsvorrichtung 4, ein NOₓ-Adsorber, und in die zweite Abgasleitung 3' ist eine zweite katalytischen Reinigungsvorrichtung 4', ebenfalls ein NOₓ-Adsorber, integriert. Vorzugsweise handelt es sich bei den NOₓ-Adsorbern um NOₓ-Speicherkatalysatoren. Stromab der zwei katalytischen Reinigungsvorrichtungen 4, 4' münden die zwei Abgasleitungen 3, 3' in eine gemeinsame Abgasleitung' 6. In dieser ist eine dritte katalytische Reinigungsvorrichtung 9, hier ein 3-Wege-Katalysator, integriert. Stromauf der ersten katalytischen Reinigungsvorrichtung 4 ist ein erster Sensor 7 und stromauf der zweiten katalytischen Reinigungsvorrichtung 4' ist ein zweiter Sensor 7' in die Abgasleitungen 3, 3' angeordnet. Stromauf der dritten katalytischen Reinigungsvorrichtung 9 ist ein dritter Sensor 8 in die gemeinsame Abgasleitung 6 angeordnet. Die sensoraktiven Elemente der Sensoren 7, 7' und 8 sind mit dem Abgas in Kontakt. Alle drei Sensoren 7, 7' und 8 sind Sauerstoffsensoren . Es handelt sich im vorliegenden Fall um lineare Sensoren. Alle drei Sensoren 7, 7', 8, sind elektrisch mit einem Steuergerät 2' verbunden, das gleichzeitig auch das Steuergerät für die Brennkraftmaschine ist. Auch separate Steuergeräte für die Abgasreinigungsanlage 1 und die Brennkraftmaschine 2 sind möglich. In weiteren Ausführungsbeispielen kann stromab des ersten und des zweiten Sensors 7, 7' und/oder stromab des dritten Sensors 8 zumindest eine weitere katalytische Reinigungsvorrichtung vorgesehen sein.

Im Folgenden sind vier Verfahren zur Regeneration der ersten und der zweiten katalytischen Reinigungsvorrichtung 4, 4' in der Abgasreinigungsanlage 1 näher erläutert. Dabei sind die ersten drei Verfahren nicht Bestandteil der Erfindung.

Für alle vier Verfahren gilt gemeinsam, dass die Brennkraftmaschine 1 zumindest zwei Brennraumgruppen 5, 5' aufweist und jede Brennraumgruppe 5, 5' mit einer Abgasleitung 3, 3'gasführend verbunden ist. Ferner ist eine separate Gemischregelung, verschiedene Lambdawerte λ für jede Brennraumgruppe 5, 5', möglich. Der Lambdawert λ für das Gemisch der ersten Brennraumgruppe 5 ist mit λ_{Z1} und für die zweite Brennraumgruppe 5' mit λ_{Z2} bezeichnet. Unter λ_{NK} wird der Lambdawert in der gemeinsamen Abgasleitung verstanden. Ein stöchiometrisches Gemisch bedeutet λ = 1, ein fettes Gemisch (Kraftstoffüberschuss) liegt im Bereich 0,5 <λ < 1 und ein mageres Gemisch (Luftüberschuss) liegt im Bereich 30 >λ > 1. Im Abgas werden abhängig vom verwendeten Sensor 7, 7' und 8, NOₓ-Sensor oder O₂ Sensor, verschiedene Abgaskomponenten, wie NOₓ oder O₂ oder HC, gemessen. Der Start eines Regenerationszyklus ist der Beginn eines fetten Betriebs zumindest einer Brennraumgruppe 5, 5'. Notwendig ist der Regenerationszyklus, wenn die NOₓ Absorbtionsfähigkeit der katalytischen Reinigungsvorrichtungen 4, 4', der NOₓ-Adsorbern, unter einen tolerierbaren Grenzwert abgefallen ist. Unter einem Regenerationszyklus wird die Zeitspanne verstanden, innerhalb derer alle NOₓ-Adsorber regeneriert werden, eine Regenerationsdauer bezieht sich auf einen NOₓ-Adsorber.

Beim ersten Verfahren ist jeder Sensor 7, 7', 8 ein linearer Sensor, den beiden Brennraumgruppen 5, 5' wird in diesem Verfahren das gleiche Gemisch zugeführt. Folgende Verfahrensschritte werden nach dem Start des Regenerationszyklus ausgeführt:
- Betreiben der Brennkraftmaschine, d. h. der ersten und zweiten Zylindergruppe 5, 5' gemeinsam, mit dem gleichen, fetten Gemisch λ = (λ_{Z1} = λ_{Z2}), vorzugsweise 0,7 < λ < 0,95 und fortlaufendes Ermitteln von λ_{Z1} mit dem ersten Sensor 7, λ_{Z2} mit dem zweiten Sensor 7' und λ_{NK} mit dem dritten Sensor 8,
- Bei Erreichen eines Grenzwertes innerhalb gegebener Toleranzen für λ_{NK}, beenden des Regenerationszyklus.

Alternativ können die ermittelten Lambdawerte λ_{Z1'} λ_{Z2} und λ_{NK} durch das Steuergerät 2' verglichen werden, bis λ_{Z1} = λ_{Z2} = λ_{NK} ist, sobald die drei Messstellen die gleichen Werte aufweisen, beenden des Regenerationszyklus, d. h. erneuter Betrieb der Brennkraftmaschine mit einem mageren Gemisch.

Bei dem zweiten Verfahren ist jeder Sensor 7, 7', 8 ein linearer Sensor, der Beginn des Regenrationszyklus ist für jede Brennraumgruppe 5, 5' zeitgleich. Folgende Verfahrensschritte werden nach dem Start des Regenerationszyklus ausgeführt:
- Betreiben der ersten und zweiten Zylindergruppe 5, 5' mit einem fetten Gemisch λ_{Z1} = λ_{F1} und λ_{Z2} = λ_{F1}, wobei nach dem Start des Regenerationszyklus λ_{F1} = λ_{F2} vorzugsweise 0,5 < λ < 0,95, ist und fortlaufendes Messen von λ_{Z1} mit dem ersten Sensor 7, λ_{Z2} mit dem zweiten Sensor 7' und λ_{NK} mit dem dritten Sensor 8, und ermitteln einer geschätzten Regenerationsdauer t durch das Steuergerät 2' durch Berechnung oder Entnahme aus einem Kennfeld;
- vor Ende einer geschätzten Regenerationsdauer t, wird die erste Zylindergruppe 5 mit einem Luftverhältnis λ_{Z1} = (λ_{F1} + _{X}) <1 und die zweite Zylindergruppe 5' mit einem Luftverhältnis λ_{Z2} = (λ_{F2} - _{X}) < λ_{Z1} betrieben und
- durch das Steuergerät 2' fortlaufend überprüft, ob eine erste Bedingung, λ_{NK} = ((λ_{F1} + _{X}) * m, + λ_{reg} * m₂)) / (m₁ + m₂), oder eine zweite Bedingung, λ_{NK} = ((λF₂ - _{X}) * m₂ + λ_{Z1} * m₁)) / (m₁ + m₂) erfüllt ist;
- wenn die erste Bedingung erfüllt ist wird die erste Brennraumgruppe 5 mit einem stöchiometrischen Gemisch λ_{Z1} = 1 betrieben und das Gemisch der zweiten Brennraumgruppe 5' λ_{F2} für den nächsten Regerierationszyklus durch das Steuergerät 2' auf λ_{F2neu} < λ_{F2};
- wenn die zweite Bedingung erfüllt ist wird die zweite Brennraumgruppe 5' mit einem stöchiometrischen Gemisch λ_{Z2} = 1 betrieben und das Gemisch der ersten Brennraumgruppe 5 λ_{F1} für den nächsten Regenerationszyklus durch das Steuergerät 2' auf λ_{F1neu} < λ_{F1}; anschließend
- fortlaufendes Überprüfen durch das Steuergerät 2', ob (λ_{Z1} + λ_{Z2}) /2 = λ_{NK};
- wenn die Bedingung λ_{NK} = (λ_{Z1} + λ_{Z2}) / 2 erfüllt ist, Beenden des Regenerationszyklus.

Beim dritten Verfahren ist jeder Sensor (7, 7', 8) ein Sprungantwort-Sensor, der Beginn des Regenerationszyklus ist für die Brennraumgruppen 5, 5 zeitlich versetzt. Folgende Verfahrensschritte werden nach dem Start des Regenerationszyklus ausgeführt:
- Betreiben der ersten Zylindergruppe 5 mit einem fetten Gemisch (λ_{Z1} = λ_{F1}) < 1, vorzugsweise 0,7 < λ < 0,95, und der zweiten Zylindergruppe 5' mit einem stöchiometrischen oder mageren Luftverhältnis λ_{Z2} ≥ 1 und Starten einer Zeitmessung zur Ermittlung einer abgelaufenen ersten Regenerationsdauer t₁, und Ermitteln einer Gesamt-Regenerationsdauer t durch das Steuergerät 2';
- vor Ablauf der ermittelten Gesamt-Regenerationsdauer t, Betreiben der zweiten Zylindergruppe 5' mit einem fetten Gemisch (λ_{Z2} = λ_{F2}) < 1, vorzugsweise 0,7 < λ < 0,95;
- dann fortlaufendes Messen von λ_{NK}, bis λ_{NK} einen Schwellwert überschreitet, stoppen der Zeitmessung der ersten Regenerationsdauer t₁ dann
- Betreiben der ersten Zylindergruppe 5 mit einem stöchiometrischen Gemisch λ_{Z1} = 1 und weiteres Betreiben der zweiten Zylindergruppe 5' mit dem fetten Gemisch λ_{Z2} = λ_{F2} und Starten einer zweiten Zeitmessung für eine zweite Regenerationsdauer t₂, und
- fortlaufendes Messen von λ_{NK}, bis ein Schwellwert überschritten wird;
- bei Überschreiten des Schwellwertes wird der Regenerationszyklus beendet und die Zeitdauer der zweiten Regenerationsdauer t₂ erfasst.

Für den nächsten Regenerationszyklus kann das fette Gemisch für λ_{F1} und λ_{F2} in Abhängigkeit der gemessenen ersten und zweiten Regenerationsdauer t₁ und t₂ angepasst werden. Hierbei gilt: Wenn t₂ > t₁ ist, Veränderung von λ_{F2} durch das Steuergerät 2' auf λ_{F2neu} < λ_{F2} und wenn t₂ < t₁ ist, Veränderung von λ_{F1} durch das Steuergerät 2' auf λ_{F1neu} < λ_{F1'} für den nächsten Regenerationszyklus.

Beim Verfahren gemäß der Erfindung ist jeder Sensor 7, 7', 8, ein linearer Sensor, der Beginn des Regenerationszyklus ist für die Brennraumgruppen 5, 5 zeitlich versetzt. Es zeichnet sich durch folgende Verfahrensschritte nach dem Start der Regeneration aus:
- Betreiben der ersten Zylindergruppe 5 mit einem ersten fetten Gemisch λ_{Z1} < 1, vorzugsweise 0,7 < λ < 0,95 und der zweiten Zylindergruppe 5' mit einem zweiten Gemisch λ_{Z2} > 1;
- fortlaufendes Messen von λ_{NK}, bis λ_{NK} = (λ_{Z2} * m₂ + λ_{Z1} *m₁) / (m₁ + m₂), dann
- Betreiben der ersten Zylindergruppe 5' mit einem mageren Gemisch λ_{Z1} ≥ 1 , und der zweiten Zylindergruppe 5' mit einem fetten Gemisch λ_{Z2} < 1, vorzugsweise 0,7 < λ, < 0,95, und
- fortlaufendes Messen von λ_{NK}, bis λ_{NK} = (λ_{Z1} * m₁ + λ_{Z2} *m₂) / (m₁ + m₂) ist;
- Wenn λ_{NK} = (λ_{Z1} * m₁ + λ_{Z2} *m₂) / (m₁ + m₂) ist, Beenden des Regenerationszyklus.

Für alle Verfahren gilt, dass die Gesamt-Regenerationsdauer t mindestens 0,2 Sekunden dauert. Die Ermittlung der Gesamt-Regenerationsdauer t erfolgt von dem Steuergerät, entweder durch Berechnung aus der NOₓ-Rohemission der Brennkraftmaschine oder durch Auslesen aus einem in dem Steuergerät 2' abgelegten Kennfeld. Die erste und die zweite Regenerationsdauer t₁, t₂ beträgt zwischen dem 0,5fachen und 0,99fachen der Gesamt-Regenerationsdauer t.

### Bezugszeichenliste

- 1: Abgasreinigungsanlage
- 2: Brennkraftmaschine
- 2': Steuergerät
- 3: Erste Abgasleitung
- 3': Zweite Abgasleitung
- 4: Erste katalytische Reinigungsvorrichtung
- 4': Zweite katalytischen Reinigungsvorrichtung
- 5: Erste Brennraumgruppe
- 5': Zweite Brennraumgruppe
- 6: Gemeinsame Abgasleitung
- 7: Erster Sensor
- 7': Zweiter Sensor
- 8: Dritter Sensor
- 9: Dritte Katalytische Reinigungsvorrichtung
- 10: Sauganlage
- 10': Erste Saugrohrgruppe
- 10": Zweite Saugrohrgruppe

## Patentansprüche

1. Verfahren zur Regeneration der ersten und der zweiten katalytischen Reinigungsvorrichtung (4') einer Abgasreinigungsanlage (1) für eine Brennkraftmaschine (2) mit einer NOₓ-Adsorbtionseinrichtung mit einer ersten Abgasleitung (3) mit einer ernsten katalytischen Reinigungsvorrichtung (4) und einer zweiten Abgasleitung (3') mit einer zweiten katalytischen Reinigungsvorrichtung (4'), die stromab der ersten und der zweiten katalytischen Reinigungsvorrichtung (4, 4') in eine gemeinsame Abgasleitung (6) münden, wobei jeder katalytischen Reinigungsvorrichtung (4, 4') in der jeweiligen Abgasleitung (3, 3') stromauf jeweils ein einziger erster, bzw. ein einziger zweiter Sensor (7, 7') zugeordnet ist, wobei die katalytischen Reinigungsvorrichtungen (4, 4') NOₓ-Adsorber sind,
wobei in der gemeinsamen Abgasleitung (6) ein einziger, gemeinsamer dritter Sensor (8) zumindest für eine Regeneration der katalytischen Reinigungsvorrichtungen (4, 4') vorgesehen ist, wobei jeder der drei Sensoren ein linearer 02-Sensor ist,
wobei die Brennkraftmaschine zumindest zwei Brennraumgruppen (5, 5') aufweist und jede Abgasleitung (3, 3') mit einer Brennraumgruppen (5, 5') gasführend verbunden ist und eine separate Gemischregelung für jede Brennraumgruppe (5, 5') erfolgt,
**gekennzeichnet durch** folgende Verfahrensschritte nach einem Start eines Regenerationszyklus:
- Betreiben der ersten Brennraumgruppe (5) mit einem Kraftstoffüberschuss und der zweiten Brennraumgruppe (5') mit einem stöchiometrischen Luft/Kraftstoff-Gemisch oder mit einem Luftüberschuss,
- Fortlaufendes Messen eines Anteils einer Abgaskomponente mit dem ersten Sensor (7) in der ersten Abgasleitung (3) vor der ersten katalytischen Reinigungsvorrichtung (4), mit dem zweiten Sensor (7') in der zweiten Abgasleitung (3') vor der zweiten katalytischen Reinigungsvorrichtung (4') und mit dem dritten Sensor (8) in der gemeinsamen Abgasleitung (6) vor einer dritten katalytischen Reinigungsvorrichtung (9),
- Betreiben der ersten Brennraumgruppen (5) mit einem stöchiometrischen Luft-/Kraftstoff-Gemisch oder einem Luftüberschuss und der zweiten Brennraumgruppe (5') mit einem Kraftstoffüberschuss, wenn der Anteil der Abgaskomponente in der gemeinsamen Abgasleitung (6) einem gemittelten Anteil der Abgaskomponenten aus der ersten und der zweiten Abgasleitung (3, 3') innerhalb eines Toleranzbereiches erreicht,
- Beenden des Regenerationszyklus, wenn der Anteil der Abgaskomponente in der gemeinsamen Abgasleitung (6) den gemittelten Anteil der Abgaskomponenten aus der ersten und der zweiten Abgasleitung (3, 3') innerhalb eines - Toleranzbereiches erreicht.

2. Verfahren nach einem der zuvor genannten Patentansprüche, wobei jeder Sensor ein elektrisches Signal abgibt,
**dadurch gekennzeichnet, dass** die Signale von einem Steuergerät (2') auswertbar sind.

3. Verfahren nach einem der zuvor genannten Patentansprüche,
**dadurch gekennzeichnet, dass** stromab des ersten und des zweiten Sensors (7; 7') und/oder stromab des dritten Sensors (8) zumindest eine weitere katalytische Reinigungsvorrichtung (9) angeordnet ist.

## Claims

1. A method of regenerating the first and the second catalytic purification device (4') in an exhaust-gas purification system (1) for an internal combustion engine (2), comprising an NOₓ adsorption device with a first exhaust pipe (3) and a first catalytic purification device (4) and a second exhaust pipe (3') with a second catalytic purification device (4'), terminating in a common exhaust pipe (6) downstream of the first and the second catalytic purification device (4, 4') wherein a single first and a single second sensor (7, 7') are associated with each catalytic purification device (4, 4') in the respective exhaust pipe (3, 3'), wherein the catalytic purification devices (4, 4') are NOₓ absorbers, wherein a single common third sensor (8) is provided in the common exhaust pipe (6), at least for regenerating the catalytic purification devices (4, 4'),
wherein each of the three sensors is a linear O₂ sensor, wherein the engine has at least two groups (5, 5') of combustion chambers and each exhaust pipe (3, 3') is connected for conveying gas with a group (5, 5') and a separate adjustment of the mixture is made for each group (5, 5'),
**characterised by** the following steps after the start of a regeneration cycle:
- the first group (5) is operated with excess fuel and the second group (5') is operated with a stoichiometric air/fuel mixture or with excess air,
- a proportion of an exhaust-gas component is continuously measured by the first sensor (7) in the first exhaust pipe (3) in front of the first catalytic purification device (4), by the second sensor (7') in the second exhaust pipe (3') in front of the second catalytic purification device (4') and by the third sensor (8) in the common exhaust pipe (6) in front of a third catalytic purification device (9),
- the first group (5) is operated with a stoichiometric air/fuel mixture or with excess air and the second group (5') is operated with excess fuel when the proportion of the exhaust component in the common exhaust pipe (6) becomes equal to an average proportion of the exhaust gas components in the first and the second exhaust pipe (3, 3') within a tolerance range, and
the regeneration cycle is ended when the proportion of the exhaust component in the common exhaust pipe (6) becomes equal to the average proportion of the exhaust components in the first and the second exhaust pipe (3, 3') within a tolerance range.

2. A method according to one of the previously-mentioned claims, wherein each sensor delivers an electric signal, **characterised in that** the signals are evaluated by a control device (2').

3. A method according to one of the previously-mentioned claims,
**characterised in that** at least one additional catalytic purification device (9) is disposed downstream of the first and the second sensor (7, 7') and/or downstream of the third sensor (8).

## Revendications

1. Procédé de régénération d'un premier et d'un second dispositif de nettoyage catalytique (4') d'une installation de nettoyage des gaz d'échappement (1) d'un moteur à combustion interne (2) comportant une installation d'adsorption d'oxydes d'azote NOₓ avec une première conduite de gaz d'échappement (3) ayant un premier dispositif de nettoyage catalytique (4) et une seconde conduite de gaz d'échappement (3') ayant un second dispositif catalytique de nettoyage (4'), en aval du premier et du second dispositif de nettoyage catalytique (4, 4'), ces conduites débouchant dans une conduite de gaz d'échappement (6), commune,
* à chaque dispositif de nettoyage catalytique (4, 4') dans chaque conduite de gaz d'échappement (3, 3'), en amont il est associé respectivement un unique premier ou un unique second capteur (7, 7'),
* les dispositifs de nettoyage catalytiques (4, 4') étant des adsorbeurs d'oxydes d'azote NOₓ,
* dans la conduite commune de gaz d'échappement (6), il est prévu un unique troisième capteur (8), commun, pour la régénération des dispositifs de nettoyage catalytiques (4, 4'),
* chacun des trois capteurs étant un capteur linéaire d'oxyde 02,
* le moteur à combustion interne ayant au moins deux groupes de chambres de combustion (5, 5') et chaque conduite de gaz d'échappement (3, 3') est reliée à un groupe de chambres de combustion (5, 5'), de manière à guider les gaz et une régulation séparée du mélange appliquée ensuite à chaque groupe de chambres de combustion (5, 5'),
procédé **caractérisé par** les étapes suivantes après un départ de cycle de régénération :
- activer le premier groupe de chambres de combustion (5) avec un excédent de carburant et le second groupe de chambres de combustion (5') avec un mélange stoechiométrique air-carburant ou avec un excédent d'air,
- mesurer en continu une fraction d'un composant de gaz d'échappement avec le premier capteur (7) dans la première conduite de gaz d'échappement (3) en amont du premier dispositif de nettoyage catalytique (4), avec un second capteur (7') dans la seconde conduite de gaz d'échappement (3') en amont du second dispositif de nettoyage catalytique (4') et avec un troisième capteur (8) dans la conduite commune de gaz d'échappement (6) en amont d'un troisième dispositif de nettoyage catalytique (9),
- gérer le premier ensemble de construction (5) avec un mélange carburant-air stoechiométrique ou un excédent d'air et le second groupe de chambres de combustion correspondant (5') avec un excédent de carburant si la teneur en composants gazeux dans la conduite de gaz d'échappement (6), commune, atteint une fraction moyenne des composants de gaz d'échappement provenant de la première et de la seconde conduite de gaz d'échappement (3, 3') à l'intérieur d'une plage de tolérance,
- terminer le cycle de régénération si la teneur en composants de gaz d'échappement dans la conduite de gaz commune (6) atteint la teneur moyenne des composants de gaz d'échappement de la première et de la seconde conduite de gaz d'échappement (3, 3') à l'intérieur d'une plage de tolérance.

2. Procédé selon la revendication 1,
selon lequel chaque capteur émet un signal électrique,
**caractérisé en ce que**
les signaux d'un appareil de commande (2') sont exploitables.

3. Procédé selon l'une des revendications précédentes,
**caractérisé en ce qu'**
en aval du premier et du second capteur (7, 7') et/ou en aval du troisième capteur (8), il y a au moins un autre dispositif de nettoyage catalytique (9).
